# EUROPÄISCHE PATENTSCHRIFT

(11) **EP 0 906 173 B1**
(45) Veröffentlichungstag und Bekanntmachung des Hinweises auf die Patenterteilung: **24.09.2003**
(21) Anmeldenummer: 97921768.4
(22) Anmeldetag: 25.04.1997
(51) Int. Cl.: B24B 5/42, B24B 33/04, B24B 35/00

(54) **VORRICHTUNG ZUM MASSFINISHEN VON KURBELWELLEN ODER DERGLEICHEN WERKSTÜCKEN**
DEVICE FOR GRINDING-IN CRANKSHAFTS OR THE LIKE
DISPOSITIF POUR RECTIFIER DES VILEBREQUINS OU PIECES SIMILAIRES

(30) Priorität: 16.05.1996 DE 19619825
(43) Veröffentlichungstag der Anmeldung: 07.04.1999
(73) Patentinhaber: NAXOS-UNION GmbH, 73084 Salach (DE)
(72) Erfinder: Lehmann, Dieter, 63303 Dreieich (DE)
(74) Vertreter: KEIL & SCHAAFHAUSEN
(86) Internationale Anmeldenummer: EP9702134
(87) Internationale Veröffentlichungsnummer: WO97043088

(56) Entgegenhaltungen:
- EP-A- 0 680 806
- DE-A- 3 440 350
- DE-A- 3 712 101
- DE-A- 3 813 484
- US-A- 2 083 685

## Beschreibung

Die Erfindung betrifft eine Vorrichtung zum Maßfinishen zylindrischer Oberflächen von Werkstücken nach dem Oberbegriff des Anspruchs 1.

Ein solche Vorrichtung ist aus DE 37 12 101 A bekannt.

Im Anschluß an das Fertigschleifen werden die Laufsitze der Mittellager und Hublager von Kurbelwellen einem sogenannten Maßfinishen unterworfen, um die bei der Massenfertigung in der Automobilindustrie geforderte Oberflächengüte der Gleitlager zu erreichen. Hierzu werden Schleifmittel auf flexiblen Band (Schleifband) oder in keramisch gebundener Form (Finishstein) gegen den fertiggeschliffenen Laufsitz gedrückt und dieser bei langsamer Werkstückdrehzahl von beispielsweise 100 Umdrehungen pro Minute unter Zugabe von Kühlschmiermitteln wie Petroleum oder dünnflüssigen Ölen poliert. Durch das Maßfinishen läßt sich die Oberflächengüte des Fertigschleifens von beispielsweise R_{z} = 3 um auf Werte von R_{z} = 1 µm verbessern. Hierbei nimmt der Durchmesser des Laufsitzes leicht ab, die vom Fertigschleifen vorgegebene Durchmessertoleranz bleibt jedoch bestehen. Die Rundheit und Welligkeit, die Raumgeometrie des Sitzes, werden nicht oder nur unwesentlich verändert.

Aus der US 4,682,444 ist ein Verfahren und eine Vorrichtung zum Maßfinishen bekannt, bei dem ein im Wesentlichen unkompressibles Schleifband über an den gewünschten Enddurchmesser des Laufsitzes angepaßte Andrückelemente gegen den Laufsitz gepreßt wird. Durch gezielte Materialabnahme läßt sich die Rundheit und Welligkeit des Laufsitzes gegenüber der vom Fertigschleifen vorgegebenen Qualität verbessern, die Anordnung des zur Vermeidung einer Abnutzung der Andrückelemente zwischengeschalteten Schleifbandes bedingt jedoch einen relativ komplizierten Aufbau der Maschine.

Der EP 680 806 A1 ist ein Werkzeug zum Bandschleifen von zylindrischen Lagerflächen entnehmbar, wobei Andrückelemente ein die Schneidbewegung ausführendes Schleifband in Richtung Oberfläche eines Werkstückes pressen. An einem Träger ist ein Andrückelement und ein U-förmiger Messkopf angeordnet. Für die Anlage des Meßkopfes an einer von dem Schleifband unbeaufschlagten Werkstückoberfläche sind Umlenkrollen vorgesehen, so dass die Messschenkel unmittelbar auf der Werkstücksoberfläche aufliegen, und die Andrückelemente mittelbar unter Zwischenlage des Schleifbandes auf der Werkstückoberfläche aufliegen.

Aus der DE 37 12 101 A1 ist ein kammartiges Honwerkzeug für das Kurzhubhonen bekannt, bei dem mit kurzer Honlänge quer zur Umlaufrichtung des Werkstückes gearbeitet wird. Hierbei liegt eine andere Kinematik vor, als bei dem Maßfinishen mit an der zu bearbeitenden Werkstückoberfläche stationär anliegenden Polierbacken und dem die Schneidbewegung ausführenden Werkstück.

Aufgabe der Erfindung ist es daher, eine hervorragende Oberflächenqualität der Werkstückoberfläche bei einfachem Aufbau der Maßfinishvorrichtung zu ermöglichen.

Diese Aufgabe wird mit den Merkmalen des Patentanspruchs 1 gelöst. Die ultraharten Poliermittel ermöglichen ein verschleißfreies Bearbeiten der Sitzoberfläche, wodurch ein Abbau der Welligkeit und der Rundheit aus der Vorbearbeitung sichergestellt wird. Da die Polierbacken direkt an dem Werkstück angreifen, kann auf ein zusätzliches Schleifband und die hierfür erforderlichen Förder- und Umlenkeinrichtungen verzichtet werden. Da mit der erfindungsgemäßen Vorrichtung auch größere Aufmaße abgeschliffen werden können und dadurch Korrekturen der Oberflächengüte, Rundheit und Welligkeit sowie des Durchmessers des Lagersitzes möglich sind, können bei der Vorbearbeitung größere Abweichungen in Kauf genommen werden. Dies ermöglicht den Wegfall des Fertigschleifvorgangs, so daß die Maßfinishendbearbeitung direkt im Anschluß an die Vorbearbeitung durch Maschinen, die mit definierter Schneide arbeiten, wie Drehräumen, Drehen oder Drehfräsen, durchgeführt werden kann. Ferner wird eine In-Prozess-Überwachung des aktuellen Werkstückdurchmessers ermöglicht.

Gemäß einer bevorzugten Ausgestaltung der Erfindung ist das Poliermaterial ein Diamant-, CBN-, ein polykristallines Korund- oder Siliziumkarbidkorn oder dergleichen, da diese Poliermaterialien eine ausreichende Härte und geringen Verschleiß aufweisen und damit eine ausreichend lange Standzeit gewährleisten. Durch Zuführen von losem, feinkörnigem Schleifkorn, bspw. Korund, gemischt mit dem Kühlschmiermittel, bspw. Petroleum, wird die Effektivität des Maßfinishvorgangs weiter verbessert, ohne daß die Qualität der bearbeiteten Oberfläche beeinträchtigt würde.

Um sicherzustellen, daß die Polierbacken exakt den gewünschten Enddurchmesser des zu bearbeitenden Lagersitzes aufweisen, ist das Poliermaterial vorzugsweise über ein Abformverfahren mit aushärtenden Bindemitteln auf die Backen aufgebracht.

Es hat sich als vorteilhaft herausgestellt, zwei bis vier, insbesondere drei Backen gleichmäßig über den Umfang der Werkstückoberfläche zu verteilen. Hierbei ist erfindungsgemäß wenigstens ein Backen durch Druckbeaufschlagung gegen die Werkstückoberfläche preßbar, wobei dieser Backen vorzugsweise den Meßaufnehmer aufweist.

Um ein einfaches Beladen der Finishvorrichtung bzw. eine Entnahme des bearbeiteten Werkstücks zu ermöglichen, ist bei einer Ausgestaltung der Erfindung eine Schwenkvorrichtung zum Bewegen der Backen zwischen einer Öffnungs- und einer Schließstellung vorgesehen.

Um hierbei eine definierte Lage des Werkstücks zu gewährleisten, die als Grundlage für die In-Prozeß-Messung dient, sind die nicht mit Druck beaufschlagbaren und demgemäß keinen Meßaufnehmer aufweisenden Backen gegen einen festen Anschlag schwenkbar.

Der Durchmesser des Werkstücks hat vor der Maßfinishbearbeitung noch ein geringes Aufmaß gegenüber dem Fertigdurchmesser. Die Backen weisen dagegen den zu erzielenden Enddurchmesser auf. Um auch zu Beginn der Maßfinishbearbeitung einen gleichmäßigen Andruck der Polierfläche der Backen zu gewährleisten, ist bei einer Weiterbildung der Erfindung der Biegequerschnitt der Backen über seine Auflage so bemessen, daß unter dem Andruck der Polierbacken eine federnde Aufweitung erfolgt.

Um es den Backen zu ermöglichen, sich beim Schließen der Maßfinishvorrichtung gleichmäßig an die Werkstückoberfläche anzulegen, sind sie insbesondere über eine Kugelauflage beweglich an einer Backenhalterung gelagert.

Die Verbindung der Backen mit der Backenhalterung kann hierbei über an den Backen angreifende Federn erfolgen, was den Aufbau der Vorrichtung zusätzlich vereinfacht.

Bei einer weiteren Ausgestaltung der Erfindung ist ein die Backen und die Meßeinrichtung aufweisendes Finishwerkzeug gelenkig aufgehängt, um eine querkraftfreie Halterung zu gewährleisten.

Weiterbildungen, Vorteile und Anwendungsmöglichkeiten der Erfindung ergeben sich auch aus der nachfolgenden Beschreibung von Ausführungsbeispielen und der Zeichnung.

Es zeigen:
- Fig. 1 A: eine Vorderansicht eines erfindungsgemäßen Maßfinishwerkzeuges,
- Fig. 1 B: eine Seitenansicht des Maßfinishwerkzeugs gemäß Fig. 1A,
- Fig. 2: eine Detaildarstellung eines von drei Backen umgriffenen Lagersitzes,
- Fig. 3: eine Darstellung ähnlich der in Fig. 2 einer zweiten Ausführungsform der Erfindung, wobei der Lagersitz von zwei Backen umgriffen wird, und
- Fig. 4: eine Darstellung der ähnlich der in den Fig. 2 und 3 einer dritten Ausführungsform der Erfindung, wobei der Lagersitz von vier Backen umgriffen wird.

Das in den Fig. 1 und 2 dargestellte Maßfinishwerkzeug 1 einer Maßfinishvorrichtung zur Bearbeitung von zylindrischen Werkstücken, insbesondere der Lagersitze 2 der Mittel- und Hublager von Kurbelwellen (in Fig. 1 A ist die Kurbelwelle gestrichelt dargestellt), weist drei gleichmäßig über den Umfang des Lagersitzes 2 verteilte Polierbacken 3 auf.

Die Polierbacken 3 sind im Querschnitt ihrer Auflage flexibel und weisen auf ihrer dem Lagersitz 2 zugewandten Polierfläche 4 ein ultrahartes oder verschleißarmes Poliermaterial, wie Diamant-, CBN-, ein polykristallines Sinterkorn (Korund oder Siliziumkarbid) oder dergleichen auf, das vorzugsweise im Abformverfahren, d.h. mit aushärtenden Bindemitteln auf die Polierfläche 4 der Polierbacken 3 aufgebracht wurde. Der Innendurchmesser der kreissegmentförmigen Polierflächen 4 entspricht dem gewünschten Enddurchmesser des Lagersitzes.

Bei der in den Fig. 1 und 2 dargestellten Ausführungsform sind zwei Polierbacken 3A über beispielsweise hydraulisch oder pneumatisch betriebene Schwenkvorrichtungen 5 zwischen einer Öffnungsstellung, die ein leichtes Einlegen und Entnehmen des Werkstücks 2 aus der Finishvorrichtung 1 ermöglicht und einer Schließstellung, in der die Bearbeitung erfolgt, verschwenkbar. Hierbei wird eine definierte Position der Polierbacken 3A dadurch festgelegt, daß die Polierbacken 3A gegen Anschläge 13 geschwenkt werden.

Der dritte Polierbacken 3B ist über eine Druckzufuhrleitung 6 hydraulisch oder pneumatisch mit Druck beaufschlagbar und wird gegen den Lagersitz 2 gepreßt. An dem mit Druck beaufschlagbaren Polierbacken 3B ist ein Meßaufnehmer 7 angeordnet, über den der abnehmende Durchmesser des Lagersitzes 2 während der Maßfinishbearbeitung erfaßbar ist. Über eine nicht dargestellte Steuerungseinrichtung kann der Maßfinishvorgang entsprechend dem abnehmenden Werkstückdurchmesser gesteuert und gezielt beendet werden.

Wie insbesondere aus Fig. 2 deutlich wird, sind die Backen 3 über eine Kugelauflage 10 gelenkig mit einer Backenhalterung 11 verbunden, so daß sie sich beim Anlegen an den Lagersitz 2 exakt an dessen Kontur anpassen können. Die Halterung der Backen 3 an der Backenhalterung 11 erfolgt über eine Feder 9, die an an den Backen 3 ausgebildeten Vorsprüngen 8 angreift. Der Biegequerschnitt der Backen 3 ist über seine Auflage so bemessen, daß sie sich unter dem Anpreßdruck gegen den Lagersitz 2, der vor der Maßfinishbearbeitung einen etwas größeren Durchmesser aufweist als der gewünschte Enddurchmesser, federnd aufweiten und an den Ausgangsdurchmesser anpassen. Während des Finishvorgangs, bei dem das Werkstück unter Zugabe von ggf. mit feinem losen Schleifkorn versetzten Kühlschmiermitteln, wie Petroleum oder dünnflüssigen Ölen, mit langsamer Drehzahl (ca. 100 U/min) gedreht und durch die an der Werkstückoberfläche anliegenden Polierbacken 3 poliert wird, nimmt der Durchmesser des Lagersitzes 2 geringfügig ab, wobei sich die Backen 3 aufgrund ihrer Elastizität dem abnehmenden Werkstückdurchmesser anpassen. Aufgrund des ultraharten und verschleißarmen Poliermaterials kann Material in größerem Maß als bisher von der Werkstückoberfläche abgetragen werden, wodurch die Oberflächengüte, Rundheit, Welligkeit und der Durchmesser des Werkstücks der gewünschten Qualität angepaßt werden können. Aufgrund der In-Prozeß-Messung kann der Finishvorgang genau entsprechend dem abnehmenden Lagersitzdurchmesser gesteuert werden.

Das Finishwerkzeug 1 ist über eine gelenkige Aufhängung 12 an dem nicht näher dargestellten Maschinenkörper der Maßfinishvorrichtung aufgehängt, um eine querkraftfreie Lagerung der Finishwerkzeuge 1 zu gewährleisten.

Um eine gleichzeitige Bearbeitung aller Mittel- und Hublagersitze einer Kurbelwelle zu ermöglichen, sind in einer Maßfinishvorrichtung eine Vielzahl von Finishwerkzeugen 1 nebeneinander angeordnet.

In Fig. 3 ist eine weitere Ausführungsform der Erfindung dargestellt, bei der das Werkstück 2 lediglich von zwei einander gegenüberliegenden Polierbacken 3 umgeben ist. Hierbei ist ein Polierbacken 3A fest angeordnet bzw. gegen einen festen Anschlag schwenkbar, während der zweite Polierbacken 3B mit Druck beaufschlagbar ist und den Meßaufnehmer 7 aufweist.

Bei der in Fig. 4 dargestellten Ausführungsform wird das Werkstück 2 von vier gleichmäßig über seinen Umfang verteilten Polierbacken 3 umgeben. Hierbei sind zwei Polierbacken 3A fest angeordnet bzw. gegen einen festen Anschlag schwenkbar, während die diesen gegenüberliegenden Polierbacken 3B über hier nicht dargestellte Druckzufuhrleitungen mit Druck beaufschlagbar sind. An einem oder beiden Polierbacken 3B kann ein Meßaufnehmer 7 zur In-Prozeß-Überwachung des Lagersitzdurchmessers vorgesehen sein.

Mit der Erfindung wird somit eine Maßfinishvorrichtung vorgeschlagen, bei der durch die ultraharten Poliermaterialien eine gezielte Bearbeitung der Werkstückoberflächen möglich ist. Ferner ist aufgrund der integrierten Meßsteuerung eine Verbesserung der Durchmessertoleranz erreichbar, weil durch die Standfestigkeit des Belages der Polierbacken auch größere Aufmaße abgeschliffen werden können. Da infolgedessen bei der Vorbearbeitung größere Abweichungen hinsichtlich Oberflächengüte, Rundheit und Welligkeit sowie des Durchmessers tolerierbar sind, ist es mit Hilfe der erfindungsgemäßen Maßfinishvorrichtung möglich, auf den bisher üblichen Fertigschleifvorgang zu verzichten. Das Maßfinishen kann direkt nach dem Vorbearbeiten mit Maschinen, die mit definierter Schneide arbeiten, also einem Drehräumen, Drehen oder Drehfräsen, eingesetzt werden.

### Bezugszeichenliste:

- 1: Finishwerkzeug
- 2: Lagersitz
- 3A, B: Polierbacken
- 4: Polierfläche
- 5: Schwenkvorrichtung
- 6: Druckzufuhrleitung
- 7: Meßaufnehmer
- 8: Vorsprung
- 9: Feder
- 10: Kugelauflage
- 11: Backenhalterung
- 12: Aufhängung
- 13: Anschläge

## Patentansprüche

1. Vorrichtung zum Maßfinishen zylindrischer Oberflächen von Werkstücken, beispielsweise der Lagersitze (2) von Kurbelwellen oder dergleichen, wobei das Werkstück (2) drehbar gelagert und vorzugsweise mit niedriger Drehzahl antreibbar ist, mit einer Mehrzahl von die zu bearbeitende Werkstückoberfläche umgreifenden Backen (3A, 3B), die über den Umfang der Werkstückoberfläche verteilt angeordnet sind, **dadurch gekennzeichnet, daß** die Backen (3A, 3B) auf einer Polierfläche (4) ein hochfestes Poliermaterial aufweisen und direkt an der Oberfläche des Werkstücks (2) angreifen, daß der Innendurchmesser der Polierfläche (4) dem zu erzielenden Enddurchmesser des Werkstücks (2) entspricht und daß an wenigstens einem Backen (3B) ein Meßaufnehmer (7) zur In-Prozeß-Überwachung des Werkstückdurchmessers vorgesehen ist.

2. Vorrichtung nach Anspruch 1, **dadurch gekennzeichnet, daß** das Poliermaterial ein Diamant-, CBN-, ein polykristallines Sinterkorn, wie Korundoder Siliziumkarbidkorn, oder dergleichen ist.

3. Vorrichtung nach Anspruch 1 oder 2, **dadurch gekennzeichnet, daß** das Poliermaterial über ein Abformverfahren mit aushärtenden Bindemitteln auf die Polierbacken (3A, 3B) aufgebracht ist.

4. Vorrichtung nach Anspruch 1, **gekennzeichnet durch** eine Einrichtung zur Steuerung des Finishvorgangs entsprechend dem abnehmenden Werkstückdurchmesser.

5. Vorrichtung nach einem der Ansprüche 1 bis 4, **dadurch gekennzeichnet, daß** zwei bis vier, vorzugsweise drei Polierbacken (3A, 3B) gleichmäßig über den Umfang der Werkstückoberfläche verteilt angeordnet sind.

6. Vorrichtung nach Anspruch 5, **dadurch gekennzeichnet, daß** wenigstens ein Polierbacken (3B) durch Druckbeaufschlagung gegen die Werkstückoberfläche preßbar ist.

7. Vorrichtung nach Anspruch 1 und 6, **dadurch gekennzeichnet, daß** der mit Druck beaufschlagbare Polierbacken (3) den Meßaufnehmer (7) aufweist.

8. Vorrichtung nach einem der Ansprüche 1 bis 7, **gekennzeichnet durch** eine Schwenkvorrichtung (5) zum Bewegen der Polierbacken (3A) zwischen einer Öffnungs- und einer Schließstellung.

9. Vorrichtung nach Anspruch 8, **dadurch gekennzeichnet, daß** die nicht mit Druck beaufschlagbaren Polierbacken (3A) gegen einen festen Anschlag schwenkbar sind.

10. Vorrichtung nach einem der Ansprüch 1 bis 9, **dadurch gekennzeichnet, daß** die Polierbacken (3A, 3B) über ihre Auflage flexibel sind und sich dem Ausgangsdurchmesser des Werkstücks (2) anpassen.

11. Vorrichtung nach einem der Ansprüche 1 bis 10, **dadurch gekennzeichnet, daß** die Polierbacken (3A, 3B) beweglich, insbesondere über eine Kugelauflage (10) an einer Backenhalte-rung (11) gelagert sind.

12. Vorrichtung nach Anspruch 11, **dadurch gekennzeichnet, daß** die Polierbacken (3A, 3B) über Federn (9) an der Backenhalterung (11) gehalten werden.

13. Vorrichtung nach einem der Ansprüche 1 bis 12, **gekennzeichnet durch** eine gelenkige Aufhängung (12) von die Polierbacken (3A, 3B) und die Meßeinrichtung (7) aufweisenden Finishwerkzeugen (1).

## Claims

1. Device for grinding-in cylindrical surfaces of workpieces, for example the bearing seat (2) of crankshafts or the like, the workpiece (2) being rotatably mounted and preferably capable of being driven at low speed, with a plurality of jaws (3A, 3B) encompassing the workpiece surface to be machined and arranged distributed over the periphery of the workpiece surface, **characterised in that** the jaws (3A, 3B) have a high-strength polishing material on a polishing face (4) and act directly on the surface of the workpiece (2), **in that** the internal diameter of the polishing face (4) corresponds to the final diameter of the workpiece (2) to be achieved and **in that** a measuring sensor (7) is provided on at least one jaw (3B) for in-process monitoring of the workpiece diameter.

2. Device according to claim 1, **characterised in that** the polishing material is a diamond, CBN, a polycrystalline sintered grain, such as corundum or silicon carbide grain, or the like.

3. Device according to claim 1 or 2, **characterised in that** the polishing material is applied to the polishing jaws (3A, 3B) via a casting method with curing binders.

4. Device according to claim 1, **characterised by** a device for controlling the finishing process in accordance with the reducing workpiece diameter.

5. Device according to any one of claims 1 to 4, **characterised in that** two to four, preferably three polishing jaws (3A, 3B) are arranged uniformly distributed over the periphery of the workpiece surface.

6. Device according to claim 5, **characterised in that** at least one polishing jaw (3B) can be pressed against the workpiece surface by pressure loading.

7. Device according to claim 1 and 6, **characterised in that** the polishing jaw (3) loaded with pressure comprises the measuring sensor (7).

8. Device according to any one of claims 1 to 7, **characterised by** a pivoting device (5) for moving the polishing jaw (3A) between an open and closed position.

9. Device according to claim 8, **characterised in that** the polishing jaws (3A) not loaded with pressure can be pivoted against a rigid stop.

10. Device according to any one of claims 1 to 9, **characterised in that** the polishing jaws (3A, 3B) are flexible via their support and are adapted to the starting diameter of the workpiece (2).

11. Device according to any one of claims 1 to 10, **characterised in that** the polishing jaws (3A, 3B) are movably mounted, in particular via a spherical support (10) on a jaw holding device (11).

12. Device according to claim 11, **characterised in that** the polishing jaws (3A, 3B) are held via springs (9) on the jaw holding device (11).

13. Device according to any one of claims 1 to 12, **characterised by** an articulated attachment (12) of the polishing jaws (3A, 3B) and the finishing tools (1) comprising the measuring device (7).

## Revendications

1. Dispositif de rectification des surfaces cylindriques de pièces à usiner, par exemple des logements de palier (2) de vilebrequins ou de pièces similaires, la pièce à usiner (2) étant tourillonnée et pouvant être entraînée de préférence à une faible vitesse de rotation, avec une pluralité de mâchoires (3A, 3B) saisissant la surface de la pièce à usiner à travailler et qui sont réparties sur la circonférence de la surface de la pièce à usiner, **caractérisé en ce que** les mâchoires (3A, 3B) présentent sur une surface de polissage (4) un matériau de polissage très résistant et qu'elles attaquent directement la surface de la pièce à usiner (2), **en ce que** le diamètre intérieur de la surface de polissage (4) correspond au diamètre final à atteindre de la pièce à usiner (2) et **en ce qu'**il est prévu sur au moins une mâchoire (3B) un capteur de mesure (7) pour la surveillance en cours de procédé du diamètre de la pièce à usiner.

2. Dispositif selon la revendication 1, **caractérisé en ce que** le matériau de polissage est un grain de diamant, de CBN, un grain fritté polycristallin, comme du grain de corindon ou de carbure de silicium, ou un matériau semblable.

3. Dispositif selon la revendication 1 ou 2, **caractérisé en ce que** le matériau de polissage est appliqué sur les mâchoires de polissage (3A, 3B) par un procédé de moulage avec des agglomérants durcissants.

4. Dispositif selon la revendication 1, **caractérisé par** une installation pour la commande du processus de rectification en fonction de la diminution du diamètre de la pièce à usiner.

5. Dispositif selon l'une des revendications 1 à 4, **caractérisé en ce que** deux à quatre mâchoires de polissage (3A, 3B), de préférence trois, sont disposées régulièrement sur la circonférence de la surface de la pièce à usiner.

6. Dispositif selon la revendication 5, **caractérisé en ce qu**'au moins une mâchoire de polissage (3B) peut être pressée contre la surface de pièce à usiner par application de pression.

7. Dispositif selon la revendication 1 et 6, **caractérisé en ce que** la mâchoire de polissage (3) sur laquelle on applique de la pression est munie du capteur de mesure (7).

8. Dispositif selon l'une des revendications 1 à 7, **caractérisé par** un dispositif de pivotement (5) pour déplacer les mâchoires de polissage (3A) entre une position d'ouverture et une position de fermeture.

9. Dispositif selon la revendication 8, **caractérisé en ce que** les mâchoires de polissage (3A) sur lesquelles on n'applique pas de pression peuvent pivoter contre une butée fixe.

10. Dispositif selon l'une des revendications 1 à 9, **caractérisé en ce que** les mâchoires de polissage (3A, 3B) sont flexibles sur leur support et s'adaptent au diamètre initial de la pièce à usiner (2).

11. Dispositif selon l'une des revendications 1 à 10, **caractérisé en ce que** les mâchoires de polissage (3A, 3B) sont montées de façon mobile sur un support de mâchoire (11), notamment au moyen d'un support à billes (10).

12. Dispositif selon la revendication 11, **caractérisé en ce que** les mâchoires de polissage (3A, 3B) sont tenues sur les supports de mâchoires (11) au moyen de ressorts (9).

13. Dispositif selon l'une des revendications 1 à 12, **caractérisé par** une suspension articulée (12) d'outils de rectification (1) présentant les mâchoires de polissage (3A, 3B) et le dispositif de mesure (7).
